# EUROPÄISCHE PATENTSCHRIFT

(11) **EP 0 245 391 B1**
(45) Veröffentlichungstag und Bekanntmachung des Hinweises auf die Patenterteilung: **03.04.1991**
(21) Anmeldenummer: 86906771.0
(22) Anmeldetag: 17.11.1986
(51) Int. Cl.: F23D 14/70

(54) **Atmosphärischer Vormischgasbrenner**
Atmospheric premix gas burner
BRULEUR A GAZ ATMOSPHERIQUE AVEC PREMELANGEUR

(30) Priorität: 15.11.1985 DE 3541088
(43) Veröffentlichungstag der Anmeldung: 19.11.1987
(73) Patentinhaber: Joh. Vaillant GmbH u. Co., 42810 Remscheid (DE); n.v. Vaillant s.a., 1620 Drogenbos (BE); VAILLANT S.A.R.L, 94537 Rungis Cedex (FR); VAILLANT Ges.m.b.H, 1233 Wien (AT); Vaillant Ltd., Rochester Kent ME2 4EZ (GB); SCHONEWELLE B.V., 1099 BX Amsterdam (NL); Vaillant GmbH, 8953 Dietikon 1 (CH)
(72) Erfinder: SCHILLING, Jürgen, D-5632 Wermelskirchen (DE); PIEPER, Thomas, D-5632 Wermelskirchen (DE)
(74) Vertreter: Heim, Johann-Ludwig, Dipl.-Ing.
(86) Internationale Anmeldenummer: DE8600468
(87) Internationale Veröffentlichungsnummer: WO8703068

(56) Entgegenhaltungen:
- DE-U- 8 507 804
- DE-U- 8 605 274
- FR-A- 2 506 910
- US-A- 4 525 141

## Beschreibung

Die Erfindung bezieht sich auf einen atmosphärischen Vormischgasbrenner gemäß dem Oberbegriff des unabhängigen Patentanspruchs.

Ein solcher atmosphärischer Vormischgasbrenner ist bekannt aus der US-PS 4 525 141. Bei diesem Stand der Technik besteht das Rohr aus keramischem Material oder rostfreiem Stahl.

Weiterhin ist aus der FR-OS 2 506 910 ein Brenner bekanntgeworden, der mit einem wärmespeichernden Medium durchströmte Rohrleitungen aufweist, die im Flammenbereich des mit einer Vielzahl von Gasaustrittsdüsen durchsetzten Brennerrohres, parallel zur Brennerrohrachse angeordnet, vesehen sind, wobei es sich hier um den eigentlichen Wärmetauscher eines Kessels handelt.

Ordnet man nun Stäbe aus hitzefestem Material neben den Brennerflammen so am Brenner an, daß sie die Wärme zum Temperaturausgleich aus den heißen Zonen in kühlere Bereiche abstrahlen, wie das bei der eingangs erwähnten US-PS 4 525 141 vorgeschlagen ist, erreicht man zwar damit eine Verringerung des NOₓ-Gehaltes der Abgase, bei engen Raumverhältnissen werden aber die Flammen derart gestört, daß die CO-Emission ansteigt. Die Stäbe müßten einen größeren Abstand von den flammen aufweisen, wodurch zwar der CO-Gehalt reduziert, der NOₓ-Gehalt jedoch ansteigen würde.

Es ist Aufgabe der vorliegenden Erfindung, ausgehend von den bekannten Kühlstäben, die flammenwärme möglichst intensiv aus dem heißesten Flammenkern abzuleiten.

Erfindungsgemäß wird die Aufgabe gelöst durch die kennzeichnenden Merkmale des unabhängigen Patentanspruchs.

Nachfolgend ist ein Ausführungsbeispiel der Erfindung anhand der Figuren 1 bis 4 der Zeichnung näher erläutert.

### Im einzelnen zeigt

Fig. 1 den Wärmetauscher im Querschnitt,
Fig. 2 ist eine Draufsicht und
Fig. 3 veranschaulicht die erfindungsgemäße Lösung im Prinzip und
Fig. 4 eine vergrößerte Ansicht des Brennerrohres.

Der Vormischgasbrenner umfaßt zumindest ein heizgasfrührendes Rohr 1, dessen Wandung von mehreren Scharen von Gasaustrittsdüsen 2 bzw. 3 durchsetzt ist. Mit 2 sind die Düsen sogenannter Halteflammen und mit 3 die Düsen der Hauptflammen bezeichnet. Festpunkte 4 an den Stirn-Enden der Rohrschüsse erleichtern deren korrekte Verbindung zu einem Rohrstrang.

Das wärmespeichernde Medium, z.B. Wasser, führende Leitungsrohre sind mit 5 bezeichnet. Beim dargestellten Ausführungsbeispiel sind drei solche Leitungsrohre 5 vorgesehen, die mittels beliebig gestaltbarer Halterungen 6 an der Wandung des heizgasführenden Rohres 1 in einem für die Kühlung der Brennerflammen in ihrem oberen Drittel optimalen Abstand von dieser Wandung befestigt sind.

Wie Fig. 4 zeigt, sind die Gasaustrittsdüsen 2 und 3 beidseits jeweils einer Rohrleitung 5 angeordnet, und zwar soll der Abstand vom Rohr 1 so bemessen sein, daß er etwa dem Abstand des Kernes der Heizflammen 7 vom Rohr 1 entspricht, um einen energetisch optimalen Wärmetausch zu gewährleisten.

Selbstverständlich ist der Querschnitt sowohl des Heizgas führenden Rohres 1 als auch der das Wärmetauschmedium führenden Rohrleitungen 5 im Rahmen der Erfindung beliebig abwandelbar ohne vom Grundgedanken der Erfindung abzuweichen.

## Patentansprüche

Atmosphärischer Vormischgasbrenner mit einem Brennerrohr (1) mit einer Vielzahl von Gasgemischaustrittsdüsen (23), wobei über dem Brennerrohr im Flammenbereich zumindest ein die Flammentemperatur und damit die NOₓ-Bildung reduzierendes Rohr (5) angeordnet ist, durch das ein wärmespeicherndes Medium, z.B. Wasser, strömt und das parallel zur Längsachse des Brennerrohres verläuft und mit einem Abstand von der Außenseite des Brennerrohres (1) mittels Halterung (6) an dessen Wandung befestigt ist.

## Revendications

Brûleur à mélange préalable à air atmosphérique avec une rampe à gaz (1) comportant une multitude de becs (23), un tube (5) au moins étant disposé au-dessus de ladite rampe, à l'intérieur de la zone de combustion, pour réduire la température des flammes et par là la formation de NOₓ, et dans lequel circule un milieu accumulateur de chaleur tel que l'eau, ledit tube s'étendant parallèlement à l'axe de la rampe à gaz (1) et étant fixé à la paroi de cette rampe, à une certaine distance, à l'aide d'une fixation appropriée (6).

## Claims

An atmospheric gas burner for premixed gas comprising a burner tube (1) having a multiplicity of mixed-gas outlet nozzles (2, 3), wherein at least one tube (5) which serves to reduce the flame temperature and thus to reduce the formation of NOₓ and which is flown through by a heat-storing fluid, such as water, is disposed over the burner tube in the flame region and extends parallel to the longitudinal axis of the burner tube and is secured by holding means (6) to the wall of the burner tube (1) at a distance from the outside thereof.
